# EUROPÄISCHE PATENTSCHRIFT

(11) **EP 1 167 627 B1**
(45) Veröffentlichungstag und Bekanntmachung des Hinweises auf die Patenterteilung: **02.11.2005**
(21) Anmeldenummer: 01114746.9
(22) Anmeldetag: 22.06.2001
(51) Int. Cl.: E01D 19/06, E01D 19/08

(54) **Fugenüberbrückungskonstruktion**
Bridging device for joints
Dispositif de pontage pour joints

(30) Priorität: 30.06.2000 DE 10031937
(43) Veröffentlichungstag der Anmeldung: 02.01.2002
(73) Patentinhaber: Stog, Arnulf, 80997 München (DE)
(72) Erfinder: Stog, Arnulf, 80997 München (DE)
(74) Vertreter: Baronetzky, Klaus

(56) Entgegenhaltungen:
- DE-B- 2 845 582
- US-A- 5 292 205

## Beschreibung

Die Erfindung betrifft einen Fugenüberbrückungskonstruktion gemäß dem Oberbegriff von Anspruch 1 bzw. 16.

Aus der DE-B- 28 45 482 ist eine Fugenüberbrückungskonstruktion bekannt, die an den Stirnseiten von Bauwerkteilen, die eine Trennfuge begrenzen, von Dichtungsbahnen abgedeckt ist. Die Bahnen aus Dichtungsmaterial sind an ihrem unteren Ende an einen Entwässerungskanal angeschlossen. Nachdem sie aus flexiblem Material sind, lassen sich mit dieser Lösung Änderungen der Trennfugenbreite dem Grunde nach abfangen.

Bei der Abführung von Regenwasser über Abflusskanäle bestehen verschiedene Gesichtspunkte, die berücksichtigt werden müssen. So muss eine gewisse Neigung des Kanals eingehalten werden, um einen sicheren Abfluss zu gewährleisten, wobei die zunehmende Neigung zugleich die Verschmutzungsempfindlichkeit reduziert, so dass beispielsweise hereingewehte Blätter oder dergleichen leichter weggeschwemmt werden können, wenn die Neigung größer ist. Gerade bei breiten Eisenbahnbrücken bedeutet eine hohe Neigung aber eine große Länge der flexiblen Bahnen an der tiefsten Stelle des Abflusskanals und eine entsprechende Bauhöhe der Gesamtkonstruktion, die in manchen Fällen ungünstig ist. Andererseits kann die Höhe der flexiblen Bahn an der höchsten Stelle des Abflusskanals nicht zu gering gewählt werden, damit die Bahn die Bewegung der Trennfuge ohne Überdehnung mitmachen kann.

Ein weiteres Problem ist die Wartung und Säuberung des Abflusskanals. Es wäre im Grunde günstig, wenn eine derartige Wartung ohne Werkzeug und ohne aufwendige Demontage der Verbindung zwischen Dichtungsbahn und Kanal vorgenommen werden könnte. Dementsprechend ist es auch bereits vorgeschlagen worden, eine Tropfbahn biegeschlaff in den Kanal hineinhängen zu lassen, wozu auf die deutsche Patentanmeldung 100 21 457.6 zu verweisen ist.

Während die aus der DE-B-28 45 582 bekannte Konstruktion mit straff gespannten Dichtungsbahnen für konventionelle Brückenauslegungen geeignet ist, neigt eine solche Dichtungsbahn zum raschen Verschleiß, wenn die Trennfuge an Eisenbahnbrücken eingesetzt wird, die von Zügen mit hoher Geschwindigkeit überfahren werden. Derartige Züge schieben eine Überdruck- und Unterdruckwelle vor sich her, die stark an den Dichtungsbahnen zerrt und diese auf Dauer überlastet.

Ferner ist es auch bereits vorgeschlagen worden, den Abflusskanal über eine aufwendige Scherenkonstruktion so mitzuführen, dass er stets zentral unter der Trennfuge verbleibt. Eine Scherenkonstruktion ist allerdings mechanisch aufwendig und dementsprechend anfällig. Ferner ist es möglich, den Abflusskanal an einem der der Trennfuge benachbarten Bauwerksteile, die bei Brücken regelmäßig als Überbau oder Widerlager bezeichnet sind, anzubringen. Dies verringert zwar den mechanischen Aufwand, erhöht aber die erforderliche Beweglichkeit der Tropfbahn, die an dem gegenüberliegenden Bauwerksteil angebracht ist. Die notwendige minimale Länge der Tropfbahn wird hierdurch wieder erhöht, nachdem bei losen Tropfbahnen im Grunde auch die Gefahr besteht, dass die Tropfbahn aus dem Kanal herausrutscht.

Ein weiteres Problem ist die Befestigung der Tropfbahn selbst. Hierzu ist es bekannt geworden, die Tropfbahn an einem Halteprofil aufzuhängen. Nachteilig hierbei ist die schlechte Zugänglichkeit von Befestigungsschrauben, gerade wenn ein Tragplatten-Oberbau, insbesondere in Form einer sog. festen Fahrbahn, realisiert ist, da ein derartiger Oberbau typischerweise eine erhebliche Bauhöhe von beispielsweise 50 cm aufweist, und in dem engen Spalt schlecht Muttern auf horizontalen Schraubbolzen aufgebracht und entfernt werden können, insbesondere, wenn die betreffenden Muttern auch noch von einem Kragprofil abgedeckt sind.

Dementsprechend liegt der Erfindung die Aufgabe zugrunde, einen Fugenüberbrückungskonstruktion gemäß dem Oberbegriff von Anspruch 16 und 1 zu schaffen, der eine verbesserte Haltbarkeit mit einer zugleich verbesserten Wartbarkeit verbindet und insbesondere auch für eine feste Fahrbahn geeignet ist.

Diese Aufgabe wird erfindungsgemäß durch Anspruch 1 gelöst. Vorteilhafte Weiterbildungen ergeben sich aus den Unteransprüchen.

Erfindungsgemäß besonders günstig ist es, dass die biegeschlaff in den Kanal hineinhängenden Tropfbahnen sich in Abhängigkeit von Unterdruck und Überdruck auch bei die Gleise überfahrenden Hochgeschwindigkeitszügen frei bewegen können, so dass die einwirkenden Kräfte gegenüber fest eingespannten Dichtungsbahnen reduziert sind. Aufgrund einer guten Überlappung zwischen Kanal-Seitenwänden und Tropfbahn besteht dennoch nicht die Gefahr, dass eine Tropfbahn aus dem Kanal herausrutscht.

Erfindungsgemäß besonders günstig ist es, dass eine Seitenwand zum gegenüberliegenden Bauwerksteil vorspringt. Hierdurch erhält die Tropfbahn, die sich an die Seitenwand anlegt, von vorne herein die richtige Ausrichtung. Die Dimensionierung kann so erfolgen, dass der minimale Fugenabstand so gewählt ist, dass dann das gegenüberliegende Bauwerksteil an der Seitenwand anliegt und diese sogar im Rahmen ihrer Elastizität oder Beweglichkeit zur anderen Seitenwand des Kanals hin drückt. Hierdurch wird die zugehörige Tropfbahn keineswegs belastet; vielmehr lässt sich der erforderliche Bewegungsweg der Tropfbahn durch diese Maßnahme noch verbessern, so dass trotz kurzer Tropfbahn der Bewegungsweg der Trennfuge recht groß sein kann.

Ferner ist es besonders günstig, wenn die erfindungsgemäße Tropfbahn-/Kanalkonstruktion nur unterhalb der Gleise, also etwa im Bereich der festen Fahrbahn, vorgesehen ist, und seitlich hiervon ein an sich bekanntes Fugenband eingesetzt wird. Hierdurch lässt sich gewährleisten, dass trotz recht großen Gefälles des Abflusskanals, der dementsprechend nur in geringem Maße zu Verstopfungen neigt, der Unterschied zwischen minimaler und maximaler Höhe der Tropfbahnen nicht zu groß ist, so dass die erforderliche Bauhöhe der erfindungsgemäßen Lösung im Rahmen bleibt.

Ein weiterer besonderer Vorteil liegt in diesem Zusammenhang darin begründet, dass dann die Montage und Demontage der Tropfbahn bei Bedarf auch von der Seite erfolgen kann, so dass die erfindungsgemäße Konstruktion aus Tropfbahn und Fugenkanal recht wartungsfreundlich ist. In diesem Zusammenhang ist es besonders günstig, wenn die Tropfbahn ein vorgefertigtes Halteprofil aus einem steifen Material aufweist, das in der Lage ist, die Tropfbahn über ihre Spannweite unterhalb der festen Fahrbahn, also beispielsweise über eine Breite von 3 Metern, zu halten. Dieses Halteprofil kann dann endseitig in geeigneter Weise an einem Kragprofil der Bauwerksteile festgeschraubt sein, so dass es leicht lösbar ist.

Gemäß einer vorteilhaften Ausgestaltung ist es vorgesehen, den Kanal im engeren Sinne auf einer Konsole abzustützen. Der Kanal kann an dieser Stelle beispielsweise festgeklemmt sein und lässt sich zur Reinigung leicht entfernen. Er kann aus dünnem und rostfreiem Blech oder vorzugsweise aus Kunststoff bestehen, mit welchem Material die erwünschte Elastizität der Seitenwände ohne weiteres realisierbar ist.

Besonders günstig ist es bei einer derartigen Lösung auch, dass die Konsole über eine Halfeneisenschiene montiert werden kann, so dass die genaue Position noch im nachhinein noch festlegbar und damit an die baulichen Gegebenheiten anpassbar ist.

Besonders günstig ist es auch, dass sich mit der erfindungsgemäßen Lösung die Vorteile des wartungsarmen und gut dichtenden Fugenbands auch bei Fugenüberbrückungskonstruktionen mit Tragplatten-Oberbauten realisieren lassen. Ein derartiges Fugenband benötigt eine Baubreite von ca. 400 mm, um die erforderlichen Dehnwege zu ermöglichen. Zwar ist der zulässige minimale Abstand von Schienenstützpunkten 650 mm. Aufgrund der erforderlichen Verankerungen beträgt der minimale Abstand der Schienenstützpunkte von dem Ende des Bauwerksteils zur Trennfuge hin jedoch 245 mm, so dass lediglich 160 mm für das Fugenband verbleiben würden und es im Bereich der festen Fahrbahn selbst nicht einsetzbar ist.

In vorteilhafter Ausgestaltung der Erfindung ist das Fugenband außerhalb der Gleise zu dem Kanal hin leicht abgesenkt, so dass die Wasser- und Schmutzableitung hier verbessert ist. Es versteht sich, dass in geeigneter Weise eine Überlappung zwischen Tropfbahn/Kanal und Fugenband vorgesehen ist, um die Dichtheit der Konstruktion insgesamt zu gewährleisten.

In vorteilhafter Ausgestaltung der Erfindung ist es vorgesehen, dass das Fugenband zum Ende der Trennfuge, zum seitlichen Ende der Brücke also, hochgezogen ist. Hierdurch ist gewährleistet, dass die Trennfuge auch zu ihrem Ende hin abgedichtet ist. Zudem lässt sich dort in konstruktiv einfacher Weise ein Kabelkanal unterbringen, ohne dass die Notwendigkeit besteht, besondere Dichtungsmassnahmen zu ergreifen.

Erfindungsgemäß besonders günstig ist es auch, dass der Kanal auch an seiner tiefsten Stelle nicht unterhalb des Unterbaus hängt, so dass er insofern gut geschützt ist und die erwünschte bauliche Freiheit gegeben ist.

Weitere Vorteile, Einzelheiten und Merkmale ergeben sich aus der nachstehenden Beschreibung eines Ausführugnsbeispiels anhand der Zeichnungen.

Es zeigen:
- Fig. 1: einen Schnitt durch eine Ausführungsform einer erfindungsgemäßen Fugenüberbrückungskonstruktion, unter Darstellung der linken Hälfte;
- Fig. 2: einen Schnitt durch die Fugenüberbrückungskonstruktion in der Ausführungsform gemäß Fig. 1, und zwar im Gleisbereich;
- Fig. 3: einen Schnitt durch die Fugenüberbrückungskonstruktion in der Ausführungsform gemäß Fig. 1, jedoch außerhalb des Gleisbereichs; und
- Fig. 4: einen Schnitt durch die Ausführungsform der Fahrbahnüberbrückungskonstruktion gemäß Fig. 1, jedoch im Übergangsbereich zwischen dem Gleisbereich und seitlich des Gleisbereichs.

Die in Fig. 1 dargestellte Fugenüberbrückungskonstruktion 10 erstreckt sich über eine Brücke 12, die zwischen Brückenoberbau und Widerlager eine Trennfuge 58 aufweist.

Die Fugenüberbrückungskonstruktion ist in Bereiche unterteilt. Nachdem es sich um eine zweigleisige Eisenbahnbrücke handelt, sind zwei Gleisbereiche 14 vorgesehen, von denen in Fig. 1 ein Gleisbereich 14 dargestellt ist. Anschließend hieran sind Schotterbereiche 18 und 20 vorgesehen, sowie zum Ende der Trennfuge hin Endbereiche 24, die in an sich bekannter Weise über sogenannte Kappen abgedeckt sein können.

Erfindungsgemäß ist eine Fugenband-Konstruktion in den Schotterbereichen 18 und 20 sowie den Endbereichen 24 vorgesehen, während eine erfindungsgemäße Tropfbahn/Kanal-Konstruktion in den Gleisbereichen 14 vorgesehen ist. Aus Fig. 1 ist das Fugenband 28 ersichtlich, das in einer Ebene oberhalb der Tropfbahnen 30 verläuft. In den Endbereichen 24 ist es etwas zur Brückenmitte hin geneigt, um den Abfluss zu verbessern. Ferner sind Übergangsbereiche 32 und 34 vorgesehen, in welchen das Fugenband zu der Tropfbähn 30 hin abgesenkt ist.

Die Tropfbahn hängt in einen Kanal 40 hinein, der in dem dargestellten Ausführungsbeispiel eine gleichmäßige Neigung aufweist. Die Entwässerung ist in diesem Ausführungsbeispiel an der Brückenmitte vorgesehen. Dort sind Abflussstutzen 42 angebracht, die an nicht dargestellte Abflussrohre angeschlossen sind.

Es versteht sich, dass zur Erhöhung der Neigung die Abflussstutzen auch mittig innerhalb jedes Kanals 40 ausgebildet sein können.

Die Tropfbahn 30 hängt in den Kanal hinein, und zwar im wesentlichen in den Kanalgrund. Sie weist den Endbereichen 24 und 26 benachbart eine minimale Höhe auf, die beispielsweise 400 mm betragen kann, und dem Schotterbereich benachbart eine maximale Höhe, die beispielsweise knapp 700 mm betragen kann. In dem dargestellten Ausführungsbeispiel beträgt die Neigung des Kanals 40 etwa 10°, so dass die Verschmutzungsempfindlichkeit gering ist.

Während die Bereiche zwischen den Gleisen mit Schotter gefüllt sind, weisen die Gleisbereiche 14 eine sogenannte feste Fahrbahn 46 auf. Eine derartige Lösung ist besonders auch für Hochgeschwindigkeitsstrecken geeignet und wartungsärmer als ein Schotterbett, das regelmäßig mit Schotteraufbereitungsmaschinen gewartet werden muss. Seitlich der festen Fahrbahnen ist über eine kurze Strecke ebenfalls ein Schotterbereich 18 vorgesehen, und zwischen den Gleisbereichen 14 und den Gleisbereichen auf der anderen Seite ist ebenfalls ein zentraler Schotterbereich 20 vorgesehen. Es versteht sich, dass die genaue Dimensionierung in weiten Bereichen an die Erfordernisse anpassbar ist. Beispielsweise kann es bei einem größeren gewählten Gleisabstand und ausreichend Platz günstig sein, die Breite des Schotterbereichs 20 wesentlich zu vergrößern.

Die Endbereiche 24 und 26 weisen je Gehwege 48 auf. Dort endet das Fugenband, wobei es endseitig mit Lasche 56 hochgezogen ist, die verhindert, dass bei entsprechend großem Regenwasseranfall stehendes Wasser nach außen abgeleitet wird.

Fig. 2 zeigt die Tropfbahn/Kanal-Konstruktion im Schnitt. Die Tropfbahn 30 und eine weitere Tropfbahn 31 sind je in der Trennfuge 58 aufgehängt und enden in dem Kanal 40. Die Tropfbahn 31 ist an einem ersten Brückenüberbau 60 angebracht und die Tropfbahn 30 ist an einem zweiten Brückenüberbau 62 angebracht. Es versteht sich, dass einer der beiden Brückenüberbauten 60 und 62 auch ein Widerlager der Brücke sein kann, wobei hier der Einfachheit halber die Bezeichnung Brückenüberbau beibehalten ist.

In dem Brückenüberbau 60 ist ein L-Profil 64 eingebracht und in ihm fest verankert. An das L-Profil 64 ist ein Kragprofil 66 schräg zur Trennfuge 58 hin abfallend angeschweisst. Das Kragprofil 66 weist mindestens endseitig des Gleisbereichs 14 und 16 Bohrungen auf, und es ist vorgesehen, ein Halteprofil 68, das die Tropfbahn 31 trägt, dort über entsprechende Winkel 70 zu verschrauben.

In den dargestellten Ausführungsbeispielen ist die Tropfbahn 31 zwischen dem Halteprofil 68 und einer Konterleiste 72 eingespannt und dort verschraubt. Das senkrecht angeordnete Halteprofil 68 ist in der Lage, über eine Länge von beispielsweise 3 m die Tropfbahn 31 zu halten, ohne dass sie wesentlich durchhängt.

Es versteht sich, dass bei Bedarf zusätzlich eine mittige Ausnehmung vorgesehen sein kann, wobei dann besondere Vorkehrungen vorgesehen sein müssten, um ein Lösen der entsprechenden Befestigungsschraube von oben, also von oberhalb der festen Fahrbahn, zu ermöglichen.

An dem Brückenüberbau 62 sind entsprechende Profile und Winkel ausgebildet, die mit den gleichen Bezugszeichen versehen sind, so dass sie keiner näheren Erläuterung bedürfen.

In dem dargestellten Ausführungsbeispiel ist der Kanal 40 an dem ersten Brückenüberbau 60 fest montiert. Hierzu ist eine Konsole 74 vorgesehen, die über ein Stützelement 76 etwas einstellbar gelagert ist.

Der Kanal weist einen Kunststofftrog 78 auf, der auf der Konsole 74 ruht und dort bevorzugt festgeklemmt ist. Der Kunststofftrog 78 ist leicht asymmetrisch ausgebildet, wobei eine linke Seitenwand 80 parallel zur Front des ersten Brückenüberbaus 60 verläuft.

Demgegenüber springt eine zweite Seitenwand 82 zum zweiten Brückenüberbau 62 hin vor. An beiden Seitenwänden 80 und 82 liegt je eine Tropfbahn 31 und 30 innen an, wobei in dem dargestellten Ausführungsbeispiel sich die zweite Tropfbahn 30 im wesentlichen parallel zur geneigten Seitenwand 82 erstreckt. Die Seitenwand 82 springt gegenüber der Konsole 74 vor und kann mit der Stirnseite 84 des zweiten Brückenüberbaus 62 ohne weiteres in Berührung geraten und von dieser auch leicht angedrückt werden.

Die Maximalbreite der Trennfuge 58 ist so bemessen, dass auch bei maximaler Breite die zweite Tropfbahn 30 nicht aus dem Kanal 40 herausrutscht. Bei der minimalen Breite der Trennfuge 58 stoßen die Tragprofile 66 gerade noch nicht aneinander an, um eine Zusatzbelastung der Schweißnaht zu den L-Profilen 64 zu vermeiden.

Aus Fig. 3 ist ersichtlich, in welcher Weise das Fugenband 28 gelagert sein kann. In seinem zentralen Bereich 90 ist es über ein Flacheisen 92 abgestützt, das an dem zweiten Brückenüberbau 62 befestigt ist. Nachdem das Fugenband 28 lediglich die Schotterlast tragen muss, reicht hier eine recht leichte und dementsprechend auch preisgünstige Konstruktion aus.

Aus Fig. 3 ist auch ersichtlich, dass die Lasche 56 hochgezogen ist und eine Absicherung gegen Stauwasser bietet. Die Lagerung und Befestigung des Fugenbands erfolgt in an sich bekannter und bewährter Art.

Aus Fig. 4 ist ersichtlich, wie die Übergangsbereiche 32, 34, 36 und 38 (vgl. Fig. 1) hinsichtlich des Fugenbands gestaltet sein können. Während das Fugenband 28 sich außerhalb der genannten Übergangsbereiche so erstreckt, dass es an seiner Oberseite bündig mit einer Schutzbetonschicht 96 abschließt, ist in den Übergangsbereichen sowohl das Fugenband 28 als auch die Oberfläche der Schutzbetonschicht 96 abgesenkt. Die Absenkung erfolgt soweit, dass das Fugenband mit seiner Unterseite auf der Dichte 98 unterhalb der Schutzbetonschicht 96 zu liegen kommt. Auftretendes Regenwasser kann hierdurch leicht abgeführt werden, und gelangt über die Tropfbahnen 31 und 30 in den Kanal 60 und von diesem zu den Abflussstutzen 42, 44. Es versteht sich, dass für eine Überlappung Sorge getragen ist, wie es aus Fig. 1 ersichtlich ist.

## Patentansprüche

1. Fugenüberbrückungskonstruktion, zwischen einem ersten Überbau und einem zweiten Überbau, von denen einer ggf. Teil eines Widerlagers ist und die eine Trennfuge, insbesondere als Teil einer Brückenkonstruktion, zwischen sich aufweisen, wobei an beiden Überbauten Halteprofile für Tropfbahnen angebracht sind, welche sich in einen gemeinsamen Kanal erstrecken, **dadurch gekennzeichnet, dass** der Kanal (40) an dem ersten Überbau (60) gelagert ist und mit diesem relativ zum zweiten Überbau (62) beweglich ist, und dass der Kanal (40) eine Seitenwand (82) aufweist, an welcher die Tropfbahn (30) des zweiten Überbaus (62) anliegt, und welche bei geöffneter Trennfuge (58) zum zweiten Überbau hin vorspringt.

2. Fugenüberbrückungskonstruktion nach Anspruch 1, **dadurch gekennzeichnet, dass** die Tropfbahn-/Kanal-Ausgestaltung des Fugenüberbrückungskonstruktions (10) unterhalb eines Tragplatten-Oberbaus, der insbesondere als feste Fahrbahn (46) ausgebildet ist, angeordnet ist, und dass in Brückenlängsrichtung betrachtet seitlich dessen Fugenbänder (28) gelagert sind.

3. Fugenüberbrückungskonstruktion nach Anspruch 2, **dadurch gekennzeichnet, dass** die Fugenbänder (28) oberhalb der Ebene der Tropfbahnen (30, 31) gelagert sind und insbesondere zu diesen hin mindestens teilweise abfallen.

4. Fugenüberbrückungskonstruktion nach einem der vorhergehenden Ansprüche, **dadurch gekennzeichnet, dass** außerhalb von festen Fahrbahnen (46) eine Schotterverfüllung vorgesehen ist und dass das dort vorgesehene Fugenband (28) zur Abstützung der Schotterlast eine zentrale Stützkonstruktion aufweist, die an entweder dem ersten (60) oder dem zweiten Überbau (62) vorgesehen ist und die insbesondere als Flacheisen (92) ausgebildet ist, das aus dem Überbau (62) herausragt und auf welchem der Mittelbereich des Fugenbands (28) abgestützt ist.

5. Fugenüberbrückungskonstruktion nach einem der vorhergehenden Ansprüche, **dadurch gekennzeichnet, dass** das Halteprofil (68) der Tropfbahn (30, 31) an einem Winkelprofil (70) aufgehängt ist, das mit dem ersten (60) bzw. dem zweiten Überbau (62) fest verbunden ist und dass die Hänge-Verbindung insbesondere lösbar ausgebildet ist.

6. Fugenüberbrückungskonstruktion nach Anspruch 5, **dadurch gekennzeichnet, dass** Befestigungselemente für die Befestigung des Halteprofils (68) an dem Winkelprofil (70) im Seitenbereich des Tragplatten-Oberbaus vorgesehen sind und insbesondere seitlich bedienbar sind.

7. Fugenüberbrückungskonstruktion nach einem der vorhergehenden Ansprüche, **dadurch gekennzeichnet, dass** die dem ersten Überbau (60) zugeordnete Tropfbahn (30) im wesentlichen senkrecht in den Kanal (40) hineinhängt und die dem zweiten Überbau (62) zugeordnete Tropfbahn (31) abgesehen von der geschlossenen Stellung der Trennfuge (58) schräg in den Kanal (40) hineinhängt.

8. Fugenüberbrückungskonstruktion nach einem der vorhergehenden Ansprüche, **dadurch gekennzeichnet, dass** die Höhe der Tropfbahn (30, 31) so bemessen ist, dass bei maximal geöffneter Trennfuge (58) und bei maximal zum zweiten Überbau (62) vorspringender Seitenwand (80, 82) die Tropfbahn (30, 31) noch sicher in den Kanal (40) hängt.

9. Fugenüberbrückungskonstruktion nach einem der vorhergehenden Ansprüche, **dadurch gekennzeichnet, dass** am unteren Ende der dem zweiten Überbau (62) zugeordneten Tropfbahn (31) ein Gewicht angebracht ist.

10. Fugenüberbrückungskonstruktion nach einem der vorhergehenden Ansprüche, **dadurch gekennzeichnet, dass** der Kanal (40) eine Konsole (74) aufweist, die in dem ersten Überbau (60) verankert ist, wobei der Kanal (40) insbesondere zu Wartungszwecken von der Konsole (74) entfernbar ist.

11. Fugenüberbrückungskonstruktion nach einem der vorhergehenden Ansprüche, **dadurch gekennzeichnet, dass** der Kanal (40) in an sich bekannter Weise eine Neigung in Brückenquerrichtung aufweist und ein Entwässerungsanschluss an der tiefsten Stelle des Kanals (40) ausgebildet ist.

12. Fugenüberbrückungskonstruktion nach einem der vorhergehenden Ansprüche, **dadurch gekennzeichnet, dass** die Anordnung des Kanals (40), bezogen auf den ersten Überbau (60) einstellbar ist.

13. Fugenüberbrückungskonstruktion nach einem der vorhergehenden Ansprüche, **dadurch gekennzeichnet, dass** das Fugenband (28), das in Brückenrichtung betrachtet seitlich der Tropfbahn (30) ausgebildet ist, diese deutlich überlappt und dass eine Schutzbetonschicht (96) sich bündig an die Oberseite des Fugenbands (28) anschließt, die insbesondere zu den Tropfbahnen (30, 31) hin abgesenkt ist.

14. Fugenüberbrückungskonstruktion nach einem der vorhergehenden Ansprüche, **dadurch gekennzeichnet, dass** das Fugenband (28) im Bereich von Kappen endseitig der Trennfuge (58) ausgebildet ist und insbesondere an seinem Ende einen hochgezogenen Kunststofflappen aufweist, der seitlich des Fugenbands (28) mit Klemmleisten festgeklemmt ist.

15. Fugenüberbrückungskonstruktion nach einem der vorhergehenden Ansprüche, **dadurch gekennzeichnet, dass** die Tropfbahnen (30, 31) biegeschlaff und unverbunden in den Kanal (40) hineinhängen.

16. Fugenüberbrückungskonstruktion nach einem der vorhergehenden Ansprüche, zwischen einem ersten Überbau und einem zweiten Überbau, von denen einer ggf. Teil eines Widerlagers ist und die eine Trennfuge, insbesondere als Teil einer Brückenkonstruktion, zwischen sich aufweisen, wobei an beiden Überbauten Halteprofile für Tropfbahnen angebracht sind, welche sich in einen gemeinsamen Kanal erstrecken, **dadurch gekennzeichnet, dass** Kanal (40) und Tropfbahn (30. 31) unterhalb eines Tragplatten-Oberbaus, insbesondere einer festen Fahrbahn (46), vorgesehen sind, und außerhalb dieser ein Fugenband (28) verläuft, insbesondere im wesentlichen bis zum Ende der Trennfuge (58).

## Claims

1. Joint spanning construction, between first superstructure and second superstructure, one of which is possibly a part of an abutment and which comprise a joint, preferably as part of a bridge construction between them, where retaining profiles for dripping courses are attached to both superstructures, which extend into a common channel, **characterized in that** the channel (40) is lodged on the first superstructure (60) and is mobile with the former relative to the second superstructure (62), and that the channel (40) comprises a side wall (82), against which the dripping course (30) of the second superstructure (62) rests, and which protrudes towards the second superstructure with the joint (58) open.

2. Joint spanning construction according to claim 1, **characterised in that** the dripping course/channel embodiment of the joint spanning construction (10) is arranged beneath a supporting plate superstructure, which is preferably configured as firm roadway (46), and that as viewed in bridge longitudinal direction to the side of it joint strips (28) are mounted.

3. Joint spanning construction according to claim 2, **characterised in that** the joint strips (28) are lodged above the level of the dripping courses (30, 31) and preferably drop towards this at least partly.

4. Joint spanning construction according to one of the preceding claims, **characterised in that** outside of firm roadways (46) a crushed stone backfilling is provided and that the joint strip (28) provided there for the support of the crushed stone load comprises a central supporting structure, which is provided on either the first (60) or second superstructure (62) and preferably is formed as flat iron (92), which stands out from superstructure (62) and on which the central area of the joint strip (28) is supported.

5. Joint spanning construction according to one of the preceding claims, **characterised in that** the retaining profile (68) of the dripping course (30, 31) is hung on an angle section (70), which is firmly connected from the first (60) and/or second superstructure (62) and that the hanging connection is preferably configured as detachable.

6. Joint spanning construction according to claim 5, **characterised in that** fastening elements for attaching the retaining profile (68) onto the angle section (70) are provided in the lateral region of the support plate superstructure and are preferably laterally operated.

7. Joint spanning construction according to one of the preceding claims, **characterised in that** the dripping course (30) assigned to the first superstructure (60) hangs essentially perpendicularly into the channel (40) and the dripping course (31) assigned to the second superstructure (62) apart from the closed position of the joint (58) hangs diagonally into the channel (40).

8. Joint spanning construction according to one of the preceding claims, **characterised in that** the height of the dripping course (30, 31) is limited, so that with the joint (58) opened maximally and with the second superstructure (62) protruding maximally to the side panel (80, 82), the dripping course (30, 31) still hangs securely into the channel (40).

9. Joint spanning construction according to one of the preceding claims, **characterised in that** a weight is attached at the lower end of the dripping course (31) assigned to the second superstructure (62).

10. Joint spanning construction according to one of the preceding claims, **characterised in that** the channel (40) comprises a console (74), which is anchored into the first superstructure (60), whereby the channel is preferably removable (40) from the console (74) for maintenance purposes.

11. Joint spanning construction according to one of the preceding claims, **characterised in that** the channel (40) comprises an inclination in bridge transverse direction in a manner known from prior art and a water drainage connection is configured on the deepest position of the channel (40).

12. Joint spanning construction according to one of the preceding claims, **characterised in that** the arrangement of the channel (40), is adjustable relative to the first superstructure (60).

13. Joint spanning construction according to one of the preceding claims, **characterised in that** the joint strip (28) that, viewed in bridge direction, is configured laterally to the dripping course (30), clearly overlaps the latter and a protective concrete layer (96) is tightly fitted to the top side of the joint strips (28), which is preferably lowered down to the dripping courses (30,31).

14. Joint spanning construction according to one of the preceding claims, **characterised in that** the joint strip.(28) is configured in the area of caps at the end of the separation joint (58) and preferably comprises at its end a pulled up rag of synthetic material, that is wedged with wedging strips tightly to the side of the joint strips (28).

15. Joint spanning construction according to one of the preceding claims, **characterised in that** the dripping courses (30, 31) hang into the channel (40) flexible to bending and unconnected.

16. Joint spanning construction according to one of the preceding claims, **characterised in that** between a first superstructure and a second superstructure, of which one is possibly a part of an abutment and which comprise a separation joint, preferably as part of a bridge construction between themselves, where retaining profiles for dripping courses are attached onto both superstructures which extend into a common channel, **characterised in that** channel (40) and dripping course (30, 31) are provided below a support plate superstructure, preferably a firm roadway (46), and outside of these runs a joint strip (28), preferably essentially up to the end of the separation joint (58).

## Revendications

1. Construction de franchissement de joint, entre une première construction en saillie et une deuxième construction en saillie, dont éventuellement lune fait partie d'une butée et qui présentent un joint de séparation entre elles, de préférence comme partie d'une construction de pontage, où sur les deux constructions en saillie des profils de retenue pour des voies d'égouttement sont appliqués, qui s'étendent dans un canal commun, **caractérisée en ce que** le canal (40) soit logé sur la première construction en saillie (60) et avec celui-ci est mobile par rapport à la deuxième superstructure (62), et que le canal (40) présente une paroi latérale (82), sur laquelle repose la voie d'égouttement (30) de la deuxième superstructure (62), et qui dépasse vers la deuxième construction en saillie quand OLE_LINK43la fente de séparation (58) est ouverte.

2. Construction de franchissement de joint selon la revendication 1, **caractérisée en ce que** la réalisation voie d'égouttement/canal de la construction de franchissement de joint (10) soit configurée sous une superstructure de plaque d'appui, qui soit formé de préférence comme chaussée (46) ferme, et que vu dans le sens longitudinal du pont des bandes couvre-joint (28) soient logées latéralement à celle-ci.

3. Construction de franchissement de joint selon la revendication 2, **caractérisée en ce que** les bandes couvre-joint (28) soient logéées au-dessus du niveau des voies d'égouttement (30, 31) et de préférence tombent au moins en partie vers celles-ci.

4. Construction de franchissement de joint selon l'une des revendications précédentes, **caractérisée en ce qu'**en dehors des chaussées (46) fermes un remplissage de cailloux soit prévu et que la bande de joint (28) prévue à cet endroit pour supporter la charge présente une construction de support central, qui soit prévue soit sur la première (60), soit sur la deuxième construction en saillie (62) et qui de préférence soit configurée en fer plat (92), qui dépasse la construction en saillie (62) et sur laquelle soit soutenue le secteur central de la bande couvre-joint (28).

5. Construction de franchissement de joint selon l'une des revendications précédentes, **caractérisée en ce que** le profil de retenue (68) de la voie d'égouttement (30, 31) soit suspendu à une cornière (70), qui soit relié solidement depuis la première (60) et/ou la deuxième construction en saillie (62) et que le raccord de suspension soit formé de préférence détachable.

6. Construction de franchissement de joint selon l'une des revendications précédentes, **caractérisée en ce que** des éléments de fixation soient prévus pour la fixation du profil de retenue (68) sur la cornière (70) dans le secteur latéral de la superstructure de plaque d'appui et sont de préférence latéralement contrôlables.

7. Construction de franchissement de joint selon l'une des revendications précédentes, **caractérisée en ce que** la voie d'égouttement (30) assignée à la première construction en saillie (60) soit suspendue essentiellement verticalement dans le canal (40) et la voie d'égouttement (31) assignée àà la deuxième construction en saillie (62) outre la position fermée du joint de séparation (58) soit suspendue essentiellement en diagonale dans le canal (40).

8. Construction de franchissement de joint selon l'une des revendications précédentes, **caractérisée en ce que** la hauteur de la voie d'égouttement (30, 31) soit mesurée, de façon quavec le joint de séparation (S8) ouvert au maximum et avec la paroi latérale (80, 82) dépassant au maximum vers la deuxièème construction en saillie (62) la voie d'égouttement (30, 31) soit encore suspendue sûre dans le canal (40).

9. Construction de franchissement de joint selon l'une des revendications précédentes, **caractérisée en ce qu'**un poids soit appliqué à l'extrémité inférieure de la voie d'égouttement (31) assignée à la deuxième construction en saillie (62).

10. Construction de franchissement de joint selon l'une des revendications précédentes, **caractérisée en ce que** le canal (40) présente une console (74), qui soit ancrée dans la première construction en saillie (60), où le canal (40) soit de préférence enlevable pour l'entretien de la console (74).

11. Construction de franchissement de joint selon l'une des revendications précédentes, **caractérisée en ce que** le canal (40) présente une déclivité connu en soi dans le sens transversal de pont et un raccord de drainage soit formé à l'endroit le plus profond du canal (40).

12. Construction de franchissement de joint selon l'une des revendications précédentes, **caractérisée en ce que** la disposition du canal (40) est réglable par rapport à la première construction en saillie (60).

13. Construction de franchissement de joint selon l'une des revendications précédentes, **caractérisée en ce que** la bande couvre-joint (28), qui vue dans le sens de pont est configuréeO-LE_LINK33 latérale à la voie d'égouttement (30), chevauche clairement celle-ci et qu'une couche de béton de protection (96) se joint avec clarté à la surface supérieure de la bande couvre-joint (28), qui de préférence est suspendu vers les voies d'égouttement (30,31).

14. Construction de franchissement de joint selon l'une des revendications précédentes, **caractérisée en ce que** la bande couvre-joint (28) est configurée dans la zone des caches à l'extrémité du joint de séparation (58) et présente de préférence à son extrémitéé un chiffon de matière plastique tiré vers le haut, qui est fixé latéralement à la bande couvre-joint (28) avec des réglettes de fixation.

15. Construction de franchissement de joint selon l'une des revendications précédentes, **caractérisée en ce que** les voies d'égouttement (30, 31) soient suspendues détendues et sans raccord dans le canal (40).

16. Construction de franchissement de joint selon l'une des revendications précédentes, **caractérisée en ce qu'**entre une première construction en saillie et une deuxième construction en saillie, dont l'une fait éventuellement partie d'une butée et qui présentent un joint de séparation, de préférence comme partie d'une construction de pont, entre elles, où des profils de retenue pour des voies d'égouttement pour des voies d'égouttement sont appliqués, qui s'étendent dans un canal commun, **caractérisée en ce que** le canal (40), **caractérisée en ce que** le canal (40) et les voies d'égouttement (30, 31) soient prévus sous une superstructure de plaque d'appui, de préférence une chaussée (46) ferme, et en dehors de celle-ci, une bande couvre-joint (28) court, de préférence essentiellement jusqu'à lextrémité de la fente de séparation (58).
